# EUROPÄISCHE PATENTSCHRIFT

(11) **EP 4 333 222 B1**
(45) Veröffentlichungstag und Bekanntmachung des Hinweises auf die Patenterteilung: **08.04.2026**
(21) Anmeldenummer: 23178704.5
(22) Anmeldetag: 12.06.2023
(51) Int. Cl.: H01R 43/28

(54) **VERFAHREN UND VORRICHTUNG ZUM AUSRICHTEN EINES MEHRADRIGEN FADENFÖRMIGEN WERKSTOFFES**
METHOD AND DEVICE FOR ALIGNING A MULTIFILAMENT THREAD-SHAPED MATERIAL
PROCÉDÉ ET DISPOSITIF POUR ALIGNER UN MATÉRIAU FILIFORME À PLUSIEURS FILS

(30) Priorität: 02.09.2022 DE 102022122240
(43) Veröffentlichungstag der Anmeldung: 06.03.2024
(73) Patentinhaber: MD ELEKTRONIK GmbH, 84478 Waldkraiburg (DE)
(72) Erfinder: Strauß, Benedikt, 83559 Mittergars (DE); Eberl, Tobias, 83567 Unterreit (DE)

(56) Entgegenhaltungen:
- DE-A1- 102019 119 660
- DE-A1- 4 400 444

## Beschreibung

### Technisches Gebiet

Die Erfindung betrifft ein Verfahren zum Ausrichten eines mehradrigen fadenförmigen Werkstoffes, insbesondere einer mehradrigen Leitung, sowie eine Vorrichtung zum Ausführen eines solchen Verfahrens.

### Stand der Technik

In der Kabelkonfektion besteht bei mehradrigen Leitungen das Problem, dass die Ausrichtung der Adern der Leitung nach dem Einlegen in eine Konfektionsanlage oft nicht einer gewünschten Ausrichtung entspricht. In der Regel wird eine waagrechte Ausrichtung der Adern mit einer definierten Position der Einzeladern bevorzugt. Diese Ausrichtung erfordert ein Drehen der Leitung, wobei der Drehwinkel von Leitung zu Leitung verschieden sein kann.

Die Druckschrift DE 10 2019 122 706 A1 betrifft eine Montagevorrichtung zum automatisierten Montieren und Einstecken einer Leitung in einen Steckverbinder. Die Montagevorrichtung weist eine erste Manipulatoreinheit und eine zweite Manipulatoreinheit auf, die jeweils zum Greifen und Führen der Leitung ausgebildet sind. Eine optische Erkennungsvorrichtung ist vorgesehen, die zur Positions- und Ausrichtungsbestimmung der Leitung ausgebildet ist, wobei die erste Manipulatoreinheit zur Vorpositionierung der Leitung ausgebildet ist und wobei die zweite Manipulatoreinheit zur Ausrichtung und zum Einstecken der vorpositionierten Leitung ausgebildet ist.

Die Druckschrift DE 10 2019 119 660 A1 betrifft ein Verfahren zur Konfektionierung eines elektrischen Kabels mit einem oder mehreren Innenleiter(n), wobei das elektrische Kabel ein erstes Kabelende und ein zweites Kabelende aufweist. Eine Steuereinheit bestimmt eine Ist-Ausrichtung und eine Soll-Ausrichtung einer auf dem zweiten Kabelende montierten Steckverbinderkomponente eines zweiten Steckverbinders und/oder eine Ist-Ausrichtung und eine Soll-Ausrichtung der Innenleiter des ersten Kabelendes, wobei das erste Kabelende ausgerichtet wird, um die Ist-Ausrichtung an die Soll-Ausrichtung anzugleichen. Das ausgerichtete erste Kabelende wird auf einem Werkstückträger fixiert.

Die Druckschrift DE 44 00 444 A1 betrifft ein Verfahren sowie eine Vorrichtung zum Einsetzen von Anschlüssen mit Drähten in Anschlußaufnahmebuchsen. Im Verfahren wird der Anschluß mit dem Draht von Anschlußhaltearmen und Drahthaltearmen ergriffen, eine Spreizvorrichtung wird in einer Richtung bewegt, derart, daß sie die Drähte solcher Anschlüsse beiseiteschiebt, welche in den benachbarten Anschlußaufnahmebuchsen bereits untergebracht sind, wobei die Spreizvorrichtung zwischen den Anschlußaufnahmebuchsen und den Anschlußhaltearmen zur Rückwärts- und Vorwärtsbewegung angeordnet ist, und die Drahthaltearme und die Anschlußhaltearme in Richtung zu dem Steckergehäuse bewegt werden, um den Anschluß mit dem Draht in die Anschlußaufnahmebuchse einzusetzen.

Im Stand der Technik sind bei beidseitiger Bearbeitung der Leitung beide Leitungsenden eingespannt. Die Leitungsenden zeigen für die Bearbeitung für gewöhnlich in die gleiche Richtung, was einen 180°- Bogen der Leitung erforderlich macht. Je enger der Bogen, d.h. je geringer der Biegeradius der Leitung ist, desto größer ist die Stauchung bzw. Dehnung im Biegebereich. Je höher die Steifigkeit der Leitung ist, desto stärker wirkt sich der Biegeradius im Widerstandsmoment beim Drehen der Leitung aus.

In der Praxis sind die Leitungsenden üblicherweise so nah wie möglich und nur so weit wie nötig voneinander beabstandet, um die Anlagenlänge nicht unnötig zu vergrößern und Taktzeit zu sparen. Bei sehr steifen Leitungen, kann es im Stand der Technik dazu kommen, dass die Leitung nicht mehr verarbeitet bzw. gedreht werden kann.

### Beschreibung der Erfindung

Es ist daher eine Aufgabe der vorliegenden Erfindung ein Verfahren und eine Vorrichtung bereitzustellen, die eine vereinfachte Ausrichtung einer mehradrigen Leitung ermöglichen.

Die oben genannte Aufgabe wird durch ein Verfahren zum Ausrichten eines mehradrigen fadenförmigen Werkstoffes nach Anspruch 1, sowie eine Vorrichtung zum Ausführen eines Verfahrens zum Ausrichten eines mehradrigen fadenförmigen Werkstoffes nach Anspruch 13 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch ein Verfahren zum Ausrichten eines mehradrigen fadenförmigen Werkstoffes, aufweisend die folgenden Schritte: Fixieren eines ersten Endes des fadenförmigen Werkstoffes mit einer ersten Fixiervorrichtung und fixieren eines zweiten Endes des fadenförmigen Werkstoffes mit einer zweiten Fixiervorrichtung, Ausrichten der ersten und zweiten Fixiervorrichtung, so dass der fadenförmige Werkstoff zwischen dem ersten und dem zweiten Ende des fadenförmigen Werkstoffes eine Schlaufe bildet, wobei die Schlaufe einen ersten Radius aufweist, Ausführen einer Relativbewegung der ersten und/oder zweiten Fixiervorrichtung, so dass der erste Radius auf einen zweiten Radius vergrößert wird, und Drehen des ersten Endes mittels der ersten Fixiervorrichtung und/oder des zweiten Endes mittels der zweiten Fixiervorrichtung, so dass die Adern des fadenförmigen Werkstoffes eine bestimmte Ausrichtung erhalten.

Wie im Stand der Technik beschrieben, sind die Enden einer Leitung bzw. eines Werkstoffes üblicherweise so nah wie möglich und nur so weit wie nötig voneinander beabstandet. In der Praxis bildet die Leitung dabei, in Abhängigkeit ihrer Länge, ihrer Steifigkeit und des Abstands der Leitungsenden, eine Schlaufe mit einem ersten Radius. Die Erfinder haben erkannt, dass diese Anordnung, insbesondere der gebildete erste Radius der Schlaufe, oftmals im Widerspruch zu einem effektiven und leichten Drehen des Werkstoffes bzw. der Leitung steht. Je nach Länge des Werkstoffes bzw. der Leitung und/oder dessen/deren Biegesteifigkeit verringert ein größerer Radius der Schlaufe das benötigte Drehmoment/Widerstandsmoment zum Ausrichten der Enden des mehradrigen Werkstoffs bzw. der mehradrigen Leitung. In der Folge verringert ein geringeres Drehmoment die Wahrscheinlichkeit einer mechanischen Verletzung der Leitung und den benötigten mechanischen Aufwand, d.h. Energie. Dadurch kann eine hohe Qualität in der Verarbeitung erreicht werden und Kosten gesenkt werden.

Bevorzugt umfasst der Schritt des Ausrichtens, dass das erste und das zweite Ende des fadenförmigen Werkstoffes in einem ersten Abstand zueinander in die gleiche Richtung ausgerichtet werden.

Bevorzugt umfasst der Schritt des Ausführens einer Relativbewegung der ersten und/oder zweiten Fixiervorrichtung, dass der erste Abstand auf einen zweiten Abstand vergrößert wird und/oder, dass die erste und zweite Fixiervorrichtung quer zueinander ausgerichtet werden. Quer meint dabei, dass die erste und zweite Fixiervorrichtung (21, 22) nicht parallel ausgerichtet sind. Durch das Vergrößern des ersten Abstands kann auf einfache Weise der erste Radius vergrößert werden. Insbesondere an Lineartransferanlagen ohne drehbare Werkstoffträger bzw. Fixiereinrichtungen kann die Vergrößerung des ersten Abstands leicht umgesetzt werden und zum Vergrößern des ersten Radius führen.

Bevorzugt umfasst der Schritt des Drehens, dass das erste oder das zweite Ende in seine bestimmte Ausrichtung gedreht wird und das entsprechende zweite oder erste Ende mitgedreht wird, und danach das zweite oder erste Ende, das mitgedreht wurde, alleine in seine bestimmte Ausrichtung gedreht wird. Das Mitdrehen des entsprechenden Endes reduziert oder begrenzt die Torsion der Leitung. Die Torsion der Leitung kann auf maximal 180 Grad begrenzt werden. Je geringer die Torsion desto besser für die Leitungsqualität. Im besten Fall kann die Torsion beim Mitdrehen auf Null gehalten werden. Lediglich die danach möglicherweise noch erfolgende Einzeldrehung des mitgedrehten Endes in seine bestimmte Ausrichtung kann dann zu einer Torsion führen. In diesem Fall ist die Torsion jedoch auch auf max. 180 Grad begrenzt. Eine Torsion der Leitung bis zu 360 Grad ist ausgeschlossen.

Bevorzugt weist das Verfahren weiterhin den Schritt auf: Ausführen einer Relativbewegung der ersten und/oder zweiten Fixiervorrichtung, so dass der zweite Radius auf den ersten Radius oder einen dritten Radius verringert wird. Bevorzugt weist das Verfahren weiterhin den Schritt auf: Ausführen einer Relativbewegung der ersten und/oder zweiten Fixiervorrichtung, so dass der zweite Abstand auf den ersten Abstand oder einen dritten Abstand verringert wird. Die Reduzierung des Radius und/oder Abstandes ermöglicht eine platzsparende Weiterverarbeitung des Werkstoffes bzw. der Leitung, zum Beispiel in der Leitungskonfektion. Der fadenförmige Werkstoff muss nicht seine ursprüngliche erste Ausrichtung einnehmen, wenn ein verschiedener dritter Abstand bzw. dritter Radius für das weitere Werkstoff- oder Leitungshandling vorteilhafter ist.

Bevorzugt umfasst der erste Abstand einen Bereich von 40 - 90mm, bevorzugter von 50 - 80mm, und am bevorzugtesten von 65 - 75mm. Die genannten Abstände bieten einen guten Kompromiss in der Leitungskonfektion zwischen der Anlagenlänge und einer optimalen Verarbeitung der Leitungsenden.

Bevorzugt entspricht der zweite Abstand mindestens dem 1,2-fachen, bevorzugt mindestens dem 1,5-fachen, und am bevorzugtesten mindestens dem 2-fachen des ersten Abstands. Ein größerer Abstand reduziert das notwendige Drehmoment für das Drehen eines Werkstoffes bzw. einer Leitung. Je höher die Biegesteifigkeit eines Werkstoffes und/oder je größer die Länge des Werkstoffes bzw. der Leitung desto größer sollte der Abstand gewählt werden, um eine Drehung leichter zu bewirken. Entscheidend ist der kleinste Biegeradius der Leitung, der das Widerstandsmoment überwiegend erzeugt.

Bevorzugt werden das erste und zweite Ende gleichzeitig und in die gleiche Drehrichtung gedreht. Die gleichzeitige Drehung an beiden Enden erleichtert die Drehung und beschleunigt die Ausrichtung.

Bevorzugt weist der fadenförmige Werkstoff zumindest zwei Adern auf und die bestimmte Ausrichtung umfasst eine waagerechte Ausrichtung der zumindest zwei Adern, so dass die zumindest zwei Adern am ersten und zweiten Ende des fadenförmigen Werkstoffes auf einer Geraden liegen. Die Ausrichtung aller Adern der beiden Enden des Werkstoffes bzw. der Leitung auf einer Geraden ermöglicht eine einfachere und bessere Weiterbearbeitung des Werkstoffes bzw. der Leitung.

Bevorzugt umfasst der fadenförmige Werkstoff eine nicht-gecoilte Leitung. Ein Ende des fadenförmigen Werkstoffs kann bei einer Drehung als das führende Ende bezeichnet werden. Bei einer nicht-gecoilten Leitung wirkt sich die Drehung des führenden Endes unmittelbar auf das andere Ende aus, so dass das andere Ende in gleichem Maße mitgedreht wird. Dadurch kann eine Torsion der Leitung, die sich nachteilig auf die Leitungsqualität auswirkt, zumindest verringert bzw. begrenzt werden.

Bevorzugt umfasst die Relativbewegung eine Bewegung der ersten Fixiervorrichtung oder eine Bewegung der zweiten Fixiervorrichtung oder eine Bewegung der ersten und zweiten Fixiervorrichtung.

Bevorzugt erfolgen das Drehen um die Mittelachse des Werkstoffes bzw. der Leitung und die Ausrichtung der Adern in Bezug auf die Mittelachse am ersten und/oder zweiten Ende. Bevorzugt beträgt eine Drehung weniger als 360 Grad, bevorzugter weniger als 180 Grad und am bevorzugtesten weniger als 135 Grad. Der Drehwinkel ergibt sich aus dem Abstand zu einer Bezugsebene. Die Bezugsebene kann eine vertikale, horizontale oder geneigte Ebene umfassen.

Die oben genannte Aufgabe wird weiterhin insbesondere gelöst durch eine Vorrichtung zum Ausführen eines Verfahrens zum Ausrichten eines mehradrigen fadenförmigen Werkstoffes.

Die erste und die zweite Fixiervorrichtung sind separat, und die erste und die separate zweite Fixiervorrichtung können unabhängig voneinander bewegt werden. Die erste und zweite Fixiervorrichtung können an einer gemeinsamen Basis befestigt sein, sind jedoch unabhängig voneinander bewegbar. Insbesondere kann die gleichzeitige Bewegung der ersten und zweiten Fixiervorrichtung die Zeit zum verändern des Abstandes verringern, während die Bewegung nur einer Fixiervorrichtung die Komplexität der Vorrichtung verringern kann.

Die folgende Beschreibung von Ausführungsformen erfolgt unter Bezugnahme auf die begleitenden Figuren. Dabei zeigt:
- Fig. 1: eine schematische Darstellung einer Ausführungsform einer Anordnung eines fadenförmigen Werkstoffes, bei dem ein erstes und ein zweites Ende des Werkstoffes in einem ersten Abstand zueinander angeordnet sind;
- Fig. 2: die Darstellung aus Fig. 1, bei der das erste und das zweite Ende in einem zweiten Abstand zueinander angeordnet sind;
- Fig. 3: eine schematische Schnittdarstellung der Ebene A-A aus Fig. 1, bei der die Adern des Werkstoffes bzw. der Leitung in Bezug auf die Mittelachse willkürlich ausgerichtet sind; und
- Fig. 4: die Darstellung aus Fig. 3, bei der alle Adern nach dem Ausrichten entlang einer Gerade ausgerichtet sind.

Im Folgenden werden bevorzugte Ausführungsformen im Detail mit Bezug auf die beigefügten Figuren beschrieben.

Fig. 1 zeigt eine Ausführungsform einer Anordnung einer Leitung 1 mit einem ersten Ende 11 in einer ersten Fixiervorrichtung 21 und einem zweiten Ende 12 in einer zweiten Fixiervorrichtung 22. Das erste und das zweite Ende 11, 12 müssen nicht notwendigerweise mit ihrer Schnittkante (Ebene A-A) in der jeweiligen ersten oder zweiten Fixiervorrichtung 21, 22 angeordnet sein. Wie in Figs. 1 und 2 dargestellt, kann die Schnittkante des ersten bzw. zweiten Leitungsendes 11, 12 einen Abstand zur ersten bzw. zweiten Fixiervorrichtung 21, 22 aufweisen, so lange die Leitungsenden 11, 12 zuverlässig durch die erste und zweite Fixiervorrichtung 21, 22 gehalten und ausgerichtet werden. Die Leitung 1 kann eine niedrige oder hohe Biegesteifigkeit aufweisen. Die Länge der Leitung 1 umfasst bevorzugt einen Bereich von 0,2 - 2 m, bevorzugter einen Bereich von 0,3 - 1,8 m, und am bevorzugtesten einen Bereich von 0,4 - 1,5 m. In Fig. 1 befindet sich die Leitung in einer Ausgangsstellung. In der Ausgangsstellung zeigen beide Enden 11, 12 in die gleiche Richtung X, so dass die Leitung 1 einen Biegebereich bzw. eine Schlaufe 14 bildet. Die Schlaufe 14 weist, bei Annahme einer idealisierten Kreisform, einen ersten (Biege-)Radius R1 auf. In der Praxis ist der erste Radius R1 eher ein Kreissegment mit maximalem Abstand von einem Mittelpunkt der Schlaufe 14.

Die erste und die zweite Fixiervorrichtung 21, 22 sind in der dargestellten Ausführungsform separat, und die erste und die separate zweite Fixiervorrichtung 21, 22 können unabhängig voneinander bewegt werden. Die erste und die zweite Fixiervorrichtung 21, 22 umfassen Mittel zum Fixieren einer Leitung. Insbesondere können die beiden Fixiervorrichtungen 21, 22 Greif-, Klemm-, Saug-, und/oder Haftvorrichtungen umfassen, wobei die Fixiervorrichtungen 21, 22 in einer oder mehreren Dimensionen bewegbar sind. Die Fixiervorrichtungen 21, 22 sind drehbar gelagert. In einer Ausführungsform können die beiden Fixiervorrichtungen 21, 22 leicht im Winkel angestellt werden, so dass der erste Radius R1 vergrößert wird. In einer bevorzugten Ausführungsform umfassen die beiden Fixiervorrichtungen 21, 22 jeweils einen Werkstückträger mit zumindest einer Klemmvorrichtung, die entlang eines Lineartransfersystems verschiebbar sind.

In der in Fig. 1 dargestellten Ausgangsstellung beträgt der erste Abstand L1 zwischen dem ersten und dem zweiten Ende 11, 12 etwa 70mm. Dieser Abstand ist optimal für die Konfektion der Leitung 1. In anderen Ausführungsformen können andere erste Abstände L1 bereitgestellt sein.

Eine Ausführungsform des Verfahrens zum Ausrichten eines mehradrigen fadenförmigen Werkstoffes 1 wird im Folgenden mit Bezug auf die Figuren 1 - 4 beschrieben. Der fadenförmige Werkstoff 1 umfasst in der Ausführungsform eine nicht-gecoilte Leitung. Nicht-gecoilt bedeutet, dass die Leitung 1 nicht aufgewickelt ist, sondern eine freiliegende Schlaufe 14 umfasst. Das Verfahren weist die folgenden Schritte auf.

Zunächst wird das erste Ende 11 der Leitung 1 mit einer ersten Fixiervorrichtung 21 und das zweite Ende 12 der Leitung 1 mit einer zweiten Fixiervorrichtung 22 fixiert. Das Fixieren kann zum Beispiel manuell erfolgen, in dem Personal die beiden Leitungsenden 11, 12 in der ersten und zweiten Fixiervorrichtung 21, 22 anordnet und fixiert. Das Fixieren kann auch automatisiert erfolgen, in dem das Anordnen der beiden Leitungsenden 11, 12 zum Beispiel durch einen Manipulator erfolgt. In einer bevorzugten Ausführungsform werden die beiden Leitungsenden 11, 12 in der ersten und zweiten Fixiervorrichtung 21, 22 geklemmt. Die Klemmung ist temporär und kann wieder gelöst werden.

Danach werden die erste und zweite Fixiervorrichtung 21, 22 ausgerichtet, so dass das erste und das zweite Ende 11, 12 der Leitung 1 in einem ersten Abstand L1 zueinander in die gleiche Richtung X ausgerichtet sind. Die gebildete Schlaufe 14 weist einen ersten Radius R1 auf. Die Leitung 1 befindet sich nun in der Ausgangsstellung (für das Drehen der Leitung).

Bevor die Leitung 1 gedreht wird, führen die ersten und/oder die zweite Fixiervorrichtung 21, 22 eine Relativbewegung aus, so dass der erste Radius R1 auf einen zweiten Radius R2 vergrößert wird. Dabei wird in der dargestellten Ausführungsform der erste Abstand L1 auf den zweiten Abstand L2 vergrößert (siehe Fig. 2). Durch den zweiten Abstand L2 vergrößert sich der zweite (Biege-)Radius R2 der Schlaufe 14. In der dargestellten Ausführungsform sind das erste und zweite Leitungsende 11, 12 weiterhin in die gleiche Richtung X ausgerichtet. Die Relativbewegung kann eine Bewegung der ersten Fixiervorrichtung 21 oder eine Bewegung der zweiten Fixiervorrichtung 22 oder eine Bewegung der ersten und zweiten Fixiervorrichtung 21, 22 umfassen. In der oben genannte bevorzugten Ausführungsform werden einer oder beide Werkstückträger entlang des Lineartransfersystems voneinander wegbewegt. Der erste Abstand L1 umfasst einen Bereich von 40 - 90mm, bevorzugter von 50 - 80mm, und am bevorzugtesten von 65 - 75mm. In einer bevorzugten Ausführungsform entspricht der erste Abstand L1 70mm. Der zweite Abstand L2 ist beliebig wählbar und in der Praxis abhängig von der Leitungslänge und einer maximalen Prozessbreite. Der zweite Abstand L2 entspricht in bevorzugten Ausführungsformen mindestens dem 1,2-fachen, bevorzugt mindestens dem 1,5-fachen, und am bevorzugtesten mindestens dem 2-fachen des ersten Abstands L1. In einer alternativen Ausführungsform können die Werkstückträger zueinander gedreht werden, so dass die beiden Enden 11, 12 ihren ersten Abstand L1 beibehalten, die beiden Fixiervorrichtungen 21, 22 jedoch quer oder schief zueinander stehen und dadurch den ersten Radius R1 auf den zweiten Radius R2 vergrößern.

Wenn der zweite Radius R2 an der Schlaufe 14 gebildet ist, wird das erste Ende 11 mittels der ersten Fixiervorrichtung 21 und/oder das zweite Ende 12 mittels der zweiten Fixiervorrichtung 22 gedreht, so dass die Adern 31, 32 der Leitung 1 eine bestimmte Ausrichtung erhalten. Die Drehung erfolgt um die Mittelachse M der Leitung 1 an einem oder jedem Ende 11, 12. Durch den größeren zweiten Radius R2 verringert sich, insbesondere bei Leitungen 1 mit einer hohen Biegesteifigkeit, der Drehwiderstand. Durch den geringeren Drehwiderstand lässt sich eine Leitung 1 leichter drehen bzw. können Leitungen 1 mit einer hohen Biegesteifigkeit überhaupt erst gedreht werden. Eine Leitung 1 zu drehen bedeutet auch, dass sich die Leitung 1 nach dem drehen nicht wieder, aufgrund ihrer Biegesteifigkeit, zurückstellt, wie es im Stand der Technik vorkommen kann. Darüber hinaus ist entscheidend, dass sich eine Leitung 1 überhaupt ohne Beschädigungen drehen lässt.

In einer bevorzugten Ausführungsform werden das erste und das zweite Ende 11, 12 gleichzeitig und in die gleiche Drehrichtung D gedreht (siehe Fig. 3). Die Drehung ist abhängig von Ausgangslage bzw. der Position der verschiedenen Adern 31, 32 der Leitung 1. Der Drehwinkel kann am ersten und zweiten Ende 11, 12 unterschiedlich sein. Gleichzeitig drehen meint, dass der Beginn einer Drehung gleichzeitig erfolgt, wobei die Drehdauer je nach Drehwinkel unterschiedlich lang sein kann. In einer alternativen Ausführungsform kann anstelle der Drehdauer die Drehgeschwindigkeit an der ersten und zweiten Fixiervorrichtung 21, 22 unterschiedlich sein, so dass die Drehbewegungen am ersten und zweiten Leitungsende 11, 12 zur selben Zeit starten und enden. In einer bevorzugten Ausführungsform weist die Leitung 1 zumindest zwei Adern 31, 32 auf, und die bestimmte Ausrichtung umfasst eine waagerechte Ausrichtung der zumindest zwei Adern 31, 32, so dass die zumindest zwei Adern 31, 32 am ersten und zweiten Ende 11, 12 der Leitung 1 auf einer Geraden G liegen, welche in dieser Ausführungsform die Bezugsebene für die beide Enden 11, 12 ist (siehe Fig. 4). Die Ausrichtung der Adern 31, 32 ist jedoch abhängig von Folgeprozessen. Wird ein gleicher Stecker an beiden Enden 11, 12 konfektioniert, ist die gleiche Ausrichtung erforderlich. Werden verschiedene Stecker an dem ersten und dem zweiten Ende 11, 12 konfektioniert, können unterschiedliche Ausrichtungen der Adern 31, 32 am ersten und zweiten Ende 11, 12 bzw. unterschiedliche Bezugsebenen benötigt werden. Die unterschiedlichen Ausrichtungen am ersten und zweiten Ende 11, 12 sind mit dem vorliegenden Verfahren und/oder der entsprechenden Vorrichtung (auch) möglich.

Nach dem Drehen kann das Verfahren weiterhin den Schritt aufweisen, dass eine Relativbewegung der ersten und/oder zweiten Fixiervorrichtung 21, 22 ausgeführt wird, so dass der zweite Radius R2 auf den ersten Radius R1 oder einen dritten Radius R3, bzw. falls der Abstand variiert wird, auf einen dritten Abstand L3, verringert wird. Der dritte Radius R3 kann in Abstimmung mit darauffolgenden Prozessschritten gewählt werden, denn die Konfektion der Leitung 1 kann weitere Bearbeitungsschritte eines oder beider Enden 11, 12 umfassen. In einer bevorzugten Ausführungsform umfasst der dritte Abstand L3 einen Bereich von 40 - 90mm, bevorzugter von 50 - 80mm, und am bevorzugtesten von 65 - 75mm.

### BEZUGSZEICHENLISTE

- 1: Leitung
- 11: erstes Ende
- 12: zweites Ende
- 14: Schlaufe
- 21: erste Fixiervorrichtung
- 22: zweite Fixiervorrichtung
- 31, 32: Adern
- A-A: Schnittebene
- D: Drehrichtung
- G: Gerade
- L1: erster Abstand
- L2: zweiter Abstand
- L3: dritter Abstand
- M: Mittelachse
- R1: erster Radius
- R2: zweiter Radius
- R3: dritter Radius
- X: Richtung

## Patentansprüche

1. Verfahren zum Ausrichten eines mehradrigen fadenförmigen Werkstoffes (1), aufweisend die folgenden Schritte:
a) Fixieren eines ersten Endes (11) des fadenförmigen Werkstoffes (1) mit einer ersten Fixiervorrichtung (21) und fixieren eines zweiten Endes (12) des fadenförmigen Werkstoffes (1) mit einer zweiten Fixiervorrichtung (22);
b) danach Ausrichten der ersten und zweiten Fixiervorrichtung (21, 22), so dass der fadenförmige Werkstoff (1) zwischen dem ersten und dem zweiten Ende (11, 12) des fadenförmigen Werkstoffes (1) eine Schlaufe (14) bildet, wobei die Schlaufe (14) einen ersten Radius (R1) aufweist;
c) Ausführen einer Relativbewegung der ersten und/oder zweiten Fixiervorrichtung (21, 22), so dass der erste Radius (R1) auf einen zweiten Radius (R2) vergrößert wird; und
d) wenn der zweite Radius (R2) an der Schlaufe (14) gebildet ist, Drehen des ersten Endes (11) mittels der ersten Fixiervorrichtung (21) und/oder des zweiten Endes (12) mittels der zweiten Fixiervorrichtung (22), so dass die Adern (31, 32) des fadenförmigen Werkstoffes (1) eine bestimmte Ausrichtung erhalten.

2. Verfahren nach Anspruch 1, bei dem der Schritt des Ausrichtens umfasst, dass das erste und das zweite Ende (11, 12) des fadenförmigen Werkstoffes (1) in einem ersten Abstand (L1) zueinander in die gleiche Richtung (X) ausgerichtet werden.

3. Verfahren nach Anspruch 2, bei dem der Schritt des Ausführens einer Relativbewegung der ersten und/oder zweiten Fixiervorrichtung (21, 22) umfasst, dass der erste Abstand (L1) auf einen zweiten Abstand (L2) vergrößert wird.

4. Verfahren nach Anspruch 2 oder 3, bei dem der Schritt des Ausführens einer Relativbewegung der ersten und/oder zweiten Fixiervorrichtung (21, 22) umfasst, dass die beiden Enden (11, 12) ihren ersten Abstand (L1) beibehalten, die beiden Fixiervorrichtungen (21, 22) jedoch quer oder schief zueinander stehen und dadurch den ersten Radius (R1) auf den zweiten Radius (R2) vergrößern.

5. Verfahren nach einem der Ansprüche 1 - 4, bei dem der Schritt des Drehens umfasst, dass das erste oder das zweite Ende (11, 12) in seine bestimmte Ausrichtung gedreht wird und das entsprechende zweite oder erste Ende (12, 11) mitgedreht wird, und danach das zweite oder erste Ende (12, 11), das mitgedreht wurde, alleine in seine bestimmte Ausrichtung gedreht wird.

6. Verfahren nach einem der Ansprüche 1 - 5, bei dem das Verfahren weiterhin den Schritt aufweist:
Ausführen einer Relativbewegung der ersten und/oder zweiten Fixiervorrichtung (21, 22), so dass der zweite Radius (R2) auf den ersten Radius (R1) oder einen dritten Radius (R3) verringert wird.

7. Verfahren nach Anspruch 3 oder 4, bei dem das Verfahren weiterhin den Schritt aufweist:
Ausführen einer Relativbewegung der ersten und/oder zweiten Fixiervorrichtung (21, 22), so dass der zweite Abstand (L2) auf den ersten Abstand (L1) oder einen dritten Abstand (L3) verringert wird.

8. Verfahren nach Anspruch 2, bei dem der erste Abstand (L1) einen Bereich von 40 - 90mm, bevorzugter von 50 - 80mm, und am bevorzugtesten von 65 - 75mm umfasst.

9. Verfahren nach Anspruch 3 oder 4, bei dem der zweite Abstand (L2) mindestens dem 1,2-fachen, bevorzugt mindestens dem 1,5-fachen, und am bevorzugtesten mindestens dem 2-fachen des ersten Abstands (L1) entspricht.

10. Verfahren nach einem der Ansprüche 1 - 9, bei dem das erste und zweite Ende (11, 12) gleichzeitig und in die gleiche Drehrichtung (D) gedreht werden.

11. Verfahren nach einem der Ansprüche 1 - 10, bei dem der fadenförmige Werkstoff (1) zumindest zwei Adern (31, 32) aufweist und die bestimmte Ausrichtung eine waagerechte Ausrichtung der zumindest zwei Adern (31, 32) umfasst, so dass die zumindest zwei Adern (31, 32) am ersten und zweiten Ende (11, 12) des fadenförmigen Werkstoffes (1) auf einer Geraden (G) liegen.

12. Verfahren nach einem der Ansprüche 1 - 11, bei dem der fadenförmige Werkstoff (1) eine nicht-gecoilte Leitung (1) umfasst, wobei die Leitung (1) nicht aufgewickelt ist, sondern eine freiliegende Schlaufe (14) umfasst.

13. Vorrichtung zum Ausführen eines Verfahrens zum Ausrichten eines mehradrigen fadenförmigen Werkstoffes (1) nach einem der Ansprüche 1 - 12, wobei die Vorrichtung zumindest aufweist:
a) eine erste Fixiervorrichtung (21) mit Mitteln zum Fixieren eines ersten Endes (11) des fadenförmigen Werkstoffes (1) und eine zweite Fixiervorrichtung (22) mit Mitteln zum Fixieren eines zweiten Endes (12) des fadenförmigen Werkstoffes (1); wobei
b) die erste und die zweite Fixiervorrichtung (21, 22) separat sind, die erste und die separate zweite Fixiervorrichtung (21, 22) unabhängig voneinander bewegt werden können, und drehbar gelagert sind.

## Claims

1. Method for aligning a multi-core thread-like material (1), comprising the following steps:
a) fixing a first end (11) of the thread-like material (1) with a first fixing device (21) and fixing a second end (12) of the thread-like material (1) with a second fixing device (22);
b) subsequently orienting the first and second fixing device (21, 22), such that the thread-like material (1) forms a loop (14) between the first and the second end (11, 12) of the thread-like material (1), wherein the loop (14) has a first radius (R1);
c) performing a relative movement of the first and/or second fixing device (21, 22), such that the first radius (R1) is increased to a second radius (R2); and,
d) when the second radius (R2) is formed on the loop (14), turning the first end (11) by means of the first fixing device (21) and/or the second end (12) by means of the second fixing device (22), such that the cores (31, 32) of the thread-like material (1) are given a certain orientation.

2. Method according to Claim 1, in which the step of aligning comprises that the first and the second end (11, 12) of the thread-like material (1) are oriented in the same direction (X) at a first distance (L1) from each other.

3. Method according to Claim 2, in which the step of performing a relative movement of the first and/or second fixing device (21, 22) comprises that the first distance (L1) is increased to a second distance (L2).

4. Method according to Claim 2 or 3, in which the step of performing a relative movement of the first and/or second fixing device (21, 22) comprises that the two ends (11, 12) maintain their first distance (L1), but the two fixing devices (21, 22) lie transversely or obliquely with respect to each other and, as a result, increase the first radius (R1) to the second radius (R2).

5. Method according to any one of Claims 1 to 4, in which the step of turning comprises that the first or the second end (11, 12) is turned into its intended orientation and the corresponding second or first end (12, 11) is also turned, and subsequently the second or first end (12, 11), which was also turned, is turned alone into its intended orientation.

6. Method according to any one of Claims 1 to 5, in which the method further comprises the step:
performing a relative movement of the first and/or second fixing device (21, 22), such that the second radius (R2) is reduced to the first radius (R1) or a third radius (R3).

7. Method according to Claim 3 or 4, in which the method further comprises the step:
performing a relative movement of the first and/or second fixing device (21, 22), such that the second distance (L2) is reduced to the first distance (L1) or a third distance (L3).

8. Method according to Claim 2, in which the first distance (L1) comprises a range of 40 - 90 mm, preferably of 50 - 80 mm, and most preferably of 65 - 75 mm.

9. Method according to Claim 3 or 4, in which the second distance (L2) corresponds to at least 1.2 times, preferably at least 1.5 times, and most preferably at least 2 times the first distance (L1).

10. Method according to any one of Claims 1 to 9, in which the first and second end (11, 12) are turned simultaneously and in the same direction of rotation (D).

11. Method according to any one of Claims 1 to 10, in which the thread-like material (1) has at least two cores (31, 32), and the intended orientation comprises a horizontal orientation of the at least two cores (31, 32), such that the at least two cores (31, 32) lie at the first and second end (11, 12) of the thread-like material (1) on a straight line (G).

12. Method according to any one of Claims 1 to 11, in which the thread-like material (1) comprises a non-coiled line (1), wherein the line (1) is not wound, but rather comprises an exposed loop (14).

13. Device for carrying out a method for orienting a multi-core thread-like material (1) according to any one of Claims 1 to 12, wherein the device comprises at least:
a) a first fixing device (21) with means for fixing a first end (11) of the thread-like material (1) and a second fixing device (22) with means for fixing a second end (12) of the thread-like material (1); wherein
b) the first and the second fixing device (21, 22) are separate, and the first and the separate second fixing device (21, 22) can be moved independently of each other and are mounted rotatably.

## Revendications

1. Procédé pour orienter un matériau filiforme à plusieurs brins (1), comprenant les étapes suivantes :
a) la fixation d'une première extrémité (11) du matériau filiforme (1) avec un premier dispositif de fixation (21) et la fixation d'une deuxième extrémité (12) du matériau filiforme (1) avec un deuxième dispositif de fixation (22) ;
b) l'orientation ensuite des premier et deuxième dispositifs de fixation (21, 22) de telle sorte que le matériau filiforme (1) forme une boucle (14) entre les première et deuxième extrémités (11, 12) du matériau filiforme (1), la boucle (14) présentant un premier rayon (R1) ;
c) la réalisation d'un mouvement relatif du premier et/ou du deuxième dispositif de fixation (21, 22) de manière à augmenter le premier rayon (R1) jusqu'à un deuxième rayon (R2) ; et
d) lorsque le deuxième rayon (R2) est formé au niveau de la boucle (14), la rotation de la première extrémité (11) au moyen du premier dispositif de fixation (21) et/ou de la deuxième extrémité (12) au moyen du deuxième dispositif de fixation (22), de sorte que les brins (31, 32) du matériau filiforme (1) obtiennent une orientation déterminée.

2. Procédé selon la revendication 1, dans lequel l'étape d'orientation comprend l'orientation des première et deuxième extrémités (11, 12) du matériau filiforme (1) à une première distance (L1) l'une de l'autre dans la même direction (X).

3. Procédé selon la revendication 2, dans lequel l'étape de réalisation d'un mouvement relatif des premier et/ou deuxième dispositifs de fixation (21, 22) comprend l'augmentation de la première distance (L1) à une deuxième distance (L2).

4. Procédé selon la revendication 2 ou 3, dans lequel l'étape de réalisation d'un mouvement relatif des premier et/ou deuxième dispositifs de fixation (21, 22) comprend le fait que les deux extrémités (11, 12) conservent leur première distance (L1), mais que les deux dispositifs de fixation (21, 22) sont toutefois transversaux ou obliques l'un par rapport à l'autre, augmentant ainsi le premier rayon (R1) au deuxième rayon (R2).

5. Procédé selon l'une des revendications 1 à 4, dans lequel l'étape de rotation comprend la rotation de la première ou de la deuxième extrémité (11, 12) dans son orientation déterminée et la rotation conjointe de la deuxième ou de la première extrémité correspondante (12, 11), puis la rotation de la deuxième ou de la première extrémité (12, 11) qui a été tournée conjointement, seule, dans son orientation déterminée.

6. Procédé selon l'une des revendications 1 à 5, dans lequel le procédé comprend en outre l'étape suivante : la réalisation d'un mouvement relatif du premier et/ou du deuxième dispositif de fixation (21, 22), de sorte que le deuxième rayon (R2) est réduit au premier rayon (R1) ou à un troisième rayon (R3).

7. Procédé selon la revendication 3 ou 4, dans lequel le procédé comprend en outre l'étape suivante :
la réalisation d'un mouvement relatif des premier et/ou deuxième dispositifs de fixation (21, 22), de sorte que la deuxième distance (L2) est réduite à la première distance (L1) ou à une troisième distance (L3).

8. Procédé selon la revendication 2, dans lequel la première distance (L1) comprend une plage de 40 à 90 mm, plus préférablement de 50 à 80 mm, et le plus préférablement de 65 à 75 mm.

9. Procédé selon la revendication 3 ou 4, dans lequel la deuxième distance (L2) correspond à au moins 1,2 fois, de préférence à au moins 1,5 fois, et le plus préférablement à au moins 2 fois, la première distance (L1).

10. Procédé selon l'une des revendications 1 à 9, dans lequel les première et deuxième extrémités (11, 12) sont mises en rotation simultanément et dans la même direction de rotation (D).

11. Procédé selon l'une des revendications 1 à 10, dans lequel le matériau filiforme (1) comporte au moins deux brins (31, 32) et l'orientation déterminée comprend une orientation horizontale des au moins deux brins (31, 32), de sorte que les au moins deux brins (31, 32) aux première et deuxième extrémités (11, 12) du matériau filiforme (1) se trouvent sur une ligne droite (G).

12. Procédé selon l'une des revendications 1 à 11, dans lequel le matériau filiforme (1) comprend un conducteur non bobiné (1), le conducteur (1) n'étant pas enroulé, mais comprenant une boucle libre (14).

13. Dispositif pour mettre en œuvre un procédé d'orientation d'un matériau filiforme à plusieurs brins (1) selon l'une des revendications 1 à 12, le dispositif comprenant au moins :
a) un premier dispositif de fixation (21) avec des moyens pour fixer une première extrémité (11) du matériau filiforme (1) et un deuxième dispositif de fixation (22) avec des moyens pour fixer une deuxième extrémité (12) du matériau filiforme (1) ; où
b) les premier et deuxième dispositifs de fixation (21, 22) sont séparés, les premier et deuxième dispositifs de fixation séparés (21, 22) peuvent être déplacés indépendamment l'un de l'autre et sont montés de manière pivotante.
